# EUROPÄISCHE PATENTSCHRIFT

(11) **EP 1 179 754 B1**
(45) Veröffentlichungstag und Bekanntmachung des Hinweises auf die Patenterteilung: **12.02.2014**
(21) Anmeldenummer: 01110023.7
(22) Anmeldetag: 26.04.2001
(51) Int. Cl.: G03G 15/00

(54) **Prozessisolationsprogramm für einen elektrophotographischen Markierungsapparat**
Process isolation program for an electrophotographic marking apparatus
Programme d'isolation de processus pour un appareil électrophographique de marquage

(30) Priorität: 17.05.2000 US 572521
(43) Veröffentlichungstag der Anmeldung: 13.02.2002
(73) Patentinhaber: Eastman Kodak Company, Rochester, NY 14650-2201 (US)
(72) Erfinder: Regelsberger, Matthias H., Rochester, New York 14420 (US); Hockey, David E., Brockport, New York 14420 (US)
(74) Vertreter: Wagner & Geyer

(56) Entgegenhaltungen:
- US-A- 4 227 798
- US-A- 4 678 316
- US-A- 5 721 621
- PATENT ABSTRACTS OF JAPAN Bd. 0171, Nr. 26 (M-1381), 17. März 1993 (1993-03-17) & JP 4 308781 A (CANON INC), 30. Oktober 1992 (1992-10-30)

## Beschreibung

Die vorliegende Erfindung betrifft die Wartung und Betriebsdiagnose eines elektrophotographischen Markierungsapparats, insbesondere das wahlweise Unterbrechen eines elektrophotographischen Markierungsvorgangs während des normalen Druckbetriebs und ein nachfolgendes Wiedereinstellen auf den normalen Druckbetrieb.

Elektrophotographische Markierungsapparate wie Kopierer und Drucker erfordern verschiedene Formen der Wartung, wie z.B. Auffüllen des Toners und des Papiers, um die gewünschten Kopierfunktionen betriebsbereit zu halten. Darüber hinaus müssen, da diese Vorrichtungen komplexer werden, die Leistungen der Bedienerschnittstelle erweitert werden, wenn die Störungssuche und -beseitigung in dem Apparat vollständig und wirkungsvoll gestaltet werden soll.

Diagnostische Verfahren erfordern oft, dass das Servicepersonal das Problem analysiert. Probleme mit dem Papiertransport in einem Apparat können an verschiedenen Stellen und aufgrund verschiedener Bedingungen oder Störungen von verschiedenen Teilen in dem Apparat auftreten. Eine Schwierigkeit bei den bisherigen diagnostischen Serviceleistungen ist, dass ein leichtes und automatisches genaues Bestimmen der Teile oder untergeordneten Systeme, die eine Störung des Apparats verursachen, nicht möglich ist.

Die US 5 721 621 A zeigt einen Drucker, der über eine Überstreichbewegung eines Druckkopfes, insbesondere eines Tintenstrahldruckkopfes, ein zeilenweises Bedrucken eines Aufnahmemediums vorsieht. Für das Bedrucken ist sowohl einen Notstopp sowie einen temporären Stopp vorgesehen, die sich dadurch unterscheiden, dass der Notstopp jederzeit einen Druckvorgang unterbrechen kann (zum Beispiel in der Mitte einer Druckzeile), während der temporäre Stopp jeweils eine Unterbrechung nur am Ende (d.h. nach dem Abschluss) einer Druckzeile vorsieht.

Weiterer Stand der Technik aus dem Bereich der elektrophotografischen Maschinen ist aus JP-4308781, US 4678316 und US 4227798 bekannt.

Daher besteht Bedarf für einen elektrophotographischen Markierungsapparat, der wahlweise gesteuert werden kann, um eine Analyse und Untersuchung der Schritte der Bilderzeugung vor Beendigung des elektrophotographischen Vorgangs zu liefern. Ferner besteht Bedarf für eine Unterbrechung des elektrophotographischen Vorgangs bei vorbestimmten Schritten, wobei ein Rekonfigurierungsprozess vorgesehen ist, um den Apparat wieder auf den normalen Druckbetrieb einzustellen.

Erfindungsgemäß ist ein elektrophotographischer Markierungsapparat nach Anspruch 1 sowie ein Wartungs- und Diagnoseverfahren nach Anspruch 7 vorgesehen. Weitere Ausführungsformen ergeben sich aus den Unteransprüchen.

Die vorliegende Erfindung betrifft eine elektrophotographische Prozesssteuerung, die die verschiedenen Schritte der Bilderzeugung und des Umgangs mit dem Papier von einander isoliert steuert. So kann der Grund für Defekte im Bild, die während der Bilderzeugung entstehen (z.B. Schmieren, unzureichende Deckung, wolkiger Druck), und Probleme im Umgang mit dem Papier im Transportsystem (z.B. geknickte Ecken, Schaden an den Rändern) korrekt identifiziert und effizient behoben werden. Die vorliegende Erfindung ermöglicht auch eine Isolation der Schritte auf dem Papierpfad vom Einführen bis zur Endbehandlung (Finishing).

In einem ersten Aufbau umfasst die Erfindung einen elektrophotographischen Markierungsapparat mit einer Logik- und Steuereinheit, die so konfiguriert ist, dass sie den Druckbetrieb an einem vorbestimmten Punkt vor der Beendigung des Druckbetriebs anhält, ohne eine harte Stop- oder Notstop-Konfiguration herbeizuführen. Der vorbestimmte Punkt kann einer beliebigen Kopie von mehreren Kopien, einem Zeitpunkt oder einer Stelle auf dem Papierpfad entsprechen. Die Logik- und Steuereinheit wird angewählt, um eine Regenerierungssequenz zu liefern, die den Markierungsapparat wieder auf den normalen Druckmodus stellt.

Die vorliegende Erfindung betrifft darüber hinaus ein Verfahren zum Bedienen eines elektrophotographischen Markierungsapparats durch wahlweises Anhalten einer normalen Bedienkonfiguration des elektrophotographischen Markierungsapparats, während der Apparat in einem Druckbetrieb an einem vorbestimmten Punkt vor der Beendigung des elektrophotographischen Vorgangs läuft und ein nachfolgendes Rekonfigurieren/Wiedereinstellen des Markierungsapparats auf den normalen Druckbetrieb.
- Fig. 1: ist eine schematische Seitenansicht eines üblichen/typischen elektrophotographischen Markierungsapparats, auf den die vorliegende Erfindung anwendbar ist.
- Fig. 2: ist ein Blockdiagramm einer Logik- und Steuereinheit von Fig. 1.
- Fig. 3: ist ein Flussdiagramm/Ablaufdiagramm des Prozessisolierungsprogramms von Fig. 2.

In Fig. 1 ist ein elektrographischer Markierungsapparat 10 dargestellt. Die vorliegende Erfindung wird anhand eines besonderen elektrographischen Markierungsapparats, wie z.B. eines Kopierers oder Druckers beschrieben. Dennoch ist zu bemerken, dass, obwohl die Erfindung zum Gebrauch in solchen Apparaten geeignet ist, sie auch mit anderen Arten von elektrophotographischen Kopierern und Druckern verwendet werden kann. Der elektrophotographische Markierungsapparat 10 umfasst einen Papierpfad, der von der Papierzufuhr bis zur Endbehandlung reicht. Darüber hinaus bezeichnet der Begriff Papier auch Bogen, Papierbahnen, transparente Trägerelemente, Kompositträgerelemente oder solche aus Laminaten.

Da Vorrichtungen der hierin beschriebenen Art bekannt sind, ist die vorliegende Beschreibung insbesondere auf die Elemente ausgerichtet, die Teil der vorliegenden Erfindung sind oder unmittelbar mit ihr im Zusammenhang stehen.

Um das Verständnis zu vereinfachen, werden die folgenden Definitionen festgelegt:
V₀= Haupt/Primärspannung (relativ zur Erdung) auf dem Fotoleiter, wie sie direkt nach der ersten Ladeeinrichtung gemessen wird. Sie wird manchmal auch als "Anfangsspannung" bezeichnet.
V₀₍ₘ₎ = Mittelwert der einzelnen V₀ Werte.
V_{B} = Elektrodenvorspannung der Entwicklereinheit.

In dem in Figur 1 gezeigten elektrophotographischen Markierungsapparat 10 ist ein bewegbares Bildträgerelement, z.B. ein lichtleitfähiges Band 18 um eine Vielzahl von Walzen gespannt, von denen eine von einem Motor angetrieben wird, um das Band vorbei an einer Reihe von Bearbeitungsstationen des Druckers zu führen. Das Bildträgerelement kann auch als eine Trommel ausgestaltet sein. Die Logik- und Steuereinheit (LCU) 24, die einen digitalen Rechner umfassen kann, weist ein gespeichertes Programm zum aufeinanderfolgenden Betätigen der verschiedenen Bearbeitungsstationen oder untergeordneten Systeme des Apparats 10 auf.

Eine Ladestation macht das Band 18 lichtempfindlich, indem sie die Oberfläche des Bandes mit einer einheitlichen elektrostatischen Ladung von vorbestimmter Primärspannung V₀ beaufschlagt. Die Leistung der ersten Ladestation wird von einer programmierbaren gesteuerten Stromversorgung 30 reguliert, die ihrerseits von der LCU 24 gesteuert wird, um die Primärspannung V₀ z.B. durch Steuerung des elektrischen Potentials (V_{Grid}) an einer Gitterelektrode 28b einzustellen, welche die Bewegung der geladenen Ionen, die von dem Vorgang der Aufladepoldrähte 28a bewirkt wird, auf die Oberfläche des Trägerelements steuert. In dem vorliegenden Beispiel liegt an den Gitterelektroden 28b eine negative elektrische Vorspannung an, z.B. zwischen -350 und -750 Volt; eine Soll-Vorspannung kann -500 Volt betragen.

An einer Belichtungsstation moduliert das projizierte Licht von einem Schreibkopf 34 die elektrische Ladung auf dem fotoleitenden Band 18, um ein latentes elektrostatisches Bild eines zu kopierenden oder zu druckenden Dokuments zu erzeugen. Der Schreibkopf weist vorzugsweise eine Reihe von lichtemittierenden Dioden (LEDs) oder eine andere Lichtquelle auf, wie z.B. einen Laser oder eine andere Belichtungsquelle zum Belichten des fotoleitenden Bandes. Die Belichtung erfolgt Bildelement (Pixel) für Bildelement mit einer im Einklang mit den Signalen von der LCU an die Schreibkopfschnittstelle 32 regulierten Intensität auf, wobei die Schreibkopfschnittstelle eine programmierbare Steuerungseinheit umfasst. Alternativ kann die Belichtung durch eine optische Projektion eines Bildes eines Dokuments auf das Fotoleitelement erfolgen.

Wird eine LED oder andere elektrooptische Belichtungsquelle verwendet, so werden die aufzuzeichnenden Bilddaten von einer Datenquelle 36 zum Generieren von elektrischen Bildsignalen zur Verfügung gestellt, z.B. von einem Rechner, einem Dokumentenscanner, einem Speicher oder einem Datennetzwerk. Signale von der Datenquelle und/oder LCU können auch Steuerungssignale an ein Schreibernetzwerk usw. ausgeben.

Die Bewegung des Bandes 18 in die Pfeilrichtung A führt die Bereiche, die die latenten elektrostatographischen Ladungsbilder tragen, an einer Entwicklerstation 38 vorbei. Die Toner- oder Entwicklereinheit weist eine (mehrere bei verschiedenen Farben) oder mehrere Magnetbürsten neben dem, jedoch beabstandet zum Band auf.

Magnetbürstenentwicklereinheiten sind aus der US 4,473,029 und 4,546,060 bekannt.

Die LCU 24 betätigt wahlweise die Entwicklereinheit im Verhältnis zu den vorbeigleitenden Bildbereichen, die die latenten Bilder tragen. Dabei wird die Magnetbürste wahlweise in Kontakt mit oder in einen kleinen Abstand vom Band 18 gebracht. Die geladenen Tonerpartikel der in Kontakt gebrachten Magnetbürste werden als Bild auf das latente Bildmuster angezogen, um das Muster zu entwickeln. Dabei werden ebenfalls die zur Prozesskontrolle genutzten Kalibrierungsmarken entwickelt.

Wie aus dem Stand der Technik bekannt ist, wirken die leitenden Teile der Entwicklereinheit, wie z.B. leitende Auftragszylinder, als Elektroden. Die Elektroden sind mit einer veränderbaren Versorgung von Gleichstrompotential V_{B} verbunden, das von einer programmierbare Steuerung 40 reguliert wird. Die Details bezüglich der Entwicklereinheiten werden anhand eines Beispiels dargelegt, sind aber nicht wesentlich für die Erfindung.

In diesem Beispiel entspricht die Entwicklung einem DAD-Prozess (DAD = Entwicklung des entladenen Bereichs), bei dem sich negativ geladene Tonerpartikel wahlweise in relativ entladene Bereiche des Lichtleitelements entwickeln. Andere Arten von Entwicklereinheiten sind bekannt und können ebenfalls verwendet werden.

Eine Übertragungseinheit 46, wie sie auch bekannt ist, ist vorgesehen, um einen Aufnahmebogen S registerhaltig mit dem Bild in Kontakt mit dem Lichtleitelement zu bringen. Auf diese Weise wird das Bild auf einen Aufnahmebogen, z.B. aus Papier, oder einen Plastikbogen übertragen. Alternativ kann das Bild zunächst auf ein Zwischenelement und dann auf den Aufnahmebogen übertragen werden. In der Ausführungsform der Figur 1 umfasst die Übertragungseinheit einen Übertragungscoronalader 47.

Die elektrostatische Übertragung des Tonerbildes erfolgt mit iner geeigneten Spannung, die auf die Übertragungsladeeinrichtung 47 angelegt wird, um einen konstanten Strom zu generieren, wie unten beschrieben ist. Die Rückseite des Aufnahmebogens wird in diesem Beispiel von der Übertragungsladeeinrichtung mit einer positiven Ladung beaufschlagt, während der Aufnahmebogen das Tonerbild auf dem Fotoleitelement kontaktiert, um das Tonerbild auf den Aufnahmebogen zu ziehen.

Nach der Übertragung kann der Aufnahmebogen mittels eines bekannten (nicht dargestellten) Antihaftcoronaladers von dem Band 18 gelöst werden. Eine Reinigungsbürste 48 oder ein Messer ist der Übertragungseinheit nachgeordnet ebenso vorgesehen, um den Toner von dem Band 18 zu entfernen, damit eine Wiederverwendung der Oberfläche zum Bilden von zusätzlichen Bildern ermöglicht wird. Um das Entfernen der Tonerreste und anderer Partikel von der Bürste 48 zu erleichtern, wird üblicherweise eine Ladevorrichtung 43 vorgesehen, um in diesem Fall positive Ladung auf dem Lichtleitelement zu neutralisieren oder die elektrostatische Haftung der übrigen Partikel auf dem Band 18 zu reduzieren. Die Spannung der Reinigungs- und Aufbereitungsladeeinrichtung wird von einer Stromversorgung 42 gesteuert. Während separate Stromversorgungen für jede Ladeeinrichtung gezeigt werden, kann auch eine Stromversorgung mit mehreren Zuleitungen an Stelle von mehreren Stromversorgungsvorrichtungen verwendet werden.

Nach der Übertragung der unfixierten Tonerbilder auf einen Aufnahmebogen, wird der Aufnahmebogen zu einer Einschmelzeinheit 49 befördert, an der das Bild fixiert wird.

Ein Densitometer 76 ist zwischen der Entwicklereinheit 38 und der Übertragungseinheit 46 angeordnet. Das Densitometer 76 überwacht die Entwicklung der Bereiche des lichtleitfähigen Bandes 18, wie aus dem Stand der Technik bekannt ist.

Ein zweiter Sensor, der auch vorzugsweise zur Prozesssteuerung vorgesehen ist, ist ein elektrostatischer Spannungsmesser 50. Ein Spannungsmesser ist vorzugsweise der ersten Ladestation 28 nachgeordnet angesiedelt, um Ablesewerte von gemessenen V₀s oder V₀₍ₘ₎s zur Verfügung zu stellen. Die ausgegebenen V₀(ₘ)s und Dichten, die das Densitometer 76 ermittelt, werden der LCU 24 zugeführt, die im Einklang mit einem Prozesssteuerungsprogramm neue Sollwerte für Eo, V₀ und die Betätigung der Tonerauffüllung generiert.

Zusätzlich sorgt die LCU 24 für eine Gesamtsteuerung der Vorrichtung und ihrer verschiedenen untergeordneten Systeme. Das Programmieren von handelsüblichen Mikroprozessoren ist dem Fachmann geläufig. Die folgende Offenbarung hat das Ziel, einen Programmierer in die Lage zu versetzen, ein geeignetes Steuerungsprogramm für einen solchen Mikroprozessor zu schreiben.

Die logischen Verknüpfungen, die in dieser Schrift beschrieben sind, können abgesehen von Mikroprozessoren auch von oder in Zusammenarbeit mit nicht-programmierbaren (hardware) oder programmierbaren Logikeinrichtungen geschaffen werden. Um die zeitliche Abstimmung der verschiedenen Verarbeitungseinrichtungen genau zu steuern, werden üblicherweise Encoder in Verbindung mit Indikatoren auf dem Fotoleitelement benutzt, um rechtzeitig Signale auszugeben, die die Bildrahmenbereiche und deren Position im Verhältnis zu den verschiedenen Einheiten anzeigen. Andere Arten der Steuerung zur zeitlichen Abstimmung der Vorgänge können auch verwendet werden.

Fig. 2 zeigt ein Blockdiagramm einer typischen LCU 24. Die typische LCU 24 umfasst einen temporären Datenspeicher, die zentrale Verarbeitungseinheit 154, die Zeitabstimmungs- und Zyklussteuerungseinheit 156, das Prozessisolationsprogramm 155 und die gespeicherte Programmsteuerung 158. Die Dateneingabe und -ausgabe erfolgt sequentiell anhand der oder unter Aufsicht der Programmsteuerung.

Eingabedaten werden entweder durch den Eingabesignalzwischenspeicher 160 in einen Eingabedatenprozessor 162 eingespeist oder durch einen Unterbrechungssignalprozessor 164. Die Eingabesignale werden von verschiedenen Schaltern, Sensoren und analog-zudigital Wandlern die Teile des Apparats 10 sind, abgeleitet oder von externen Quellen an ihn weitergegeben werden. Die Ausgabedaten und Steuerungssignale werden unmittelbar oder durch ein Auffangregister 166 in geeignete Ausgangstreiber 168 eingespeist. Die Ausgangstreiber sind mit den geeigneten untergeordneten Systemen verbunden.

Die LCU 24 umfasst die "Stop und Regenerierungs" oder "Prozesssisolations"-Routinen zum Anhalten des elektrophotographischen Vorgangs und zum Wiedereinstellen des Apparats 10 auf die normale Druckkonfiguration. Somit ermöglicht die LCU 24 die Isolation der aufeinanderfolgenden Schritte der Bilderzeugung, so dass die jeweiligen Schritte einzeln untersucht werden können. Die LCU hält den elektrophotographischen Vorgang unter der Steuerung durch die LCU wahlweise an beliebigen Punkten unter einer Vielzahl von vorbestimmten Punkten an. Wenn der elektrophotographische Vorgang an einem dieser vorbestimmten Punkte angehalten wird, kann ein Ingenieur vor Ort das resultierende Produkt und die Maschinenkonfiguration an dem vorbestimmten Punkt untersuchen, um Fehlfunktionen eines bestimmten untergeordneten Systems oder Bildunregelmäßigkeiten zu identifizieren.

Das Anhalten des elektrophotographischen Vorgangs durch die LCU 24 ist von einem traditionellen "hard stop" zu unterscheiden. Ein hard stop ist ein komplettes Anhalten des Apparats. Bei einem hard stop muss der Bediener üblicherweise eingreifen und einige Regenerierungsschritte durchführen. Ein hard stop beinhaltet üblicherweise ein zwangsläufiges komplettes Rekonfigurieren des Systems, bevor ein weiterer Schritt des elektrophotographischen Vorgangs erfolgen kann. Im Gegensatz dazu ermöglichen die Punkte, an denen im Prozessisolierungsprogramm angehalten wird, verschiedenen Teilen des Apparats weiterzuarbeiten. Darüber hinaus können die nachfolgenden Regenierungsprozesserfordernisse des Apparats 10 bei gesteuertem Anhalten wesentlich verringert werden.

In Fig. 3 ist dargestellt, dass das Prozessisolationsprogramm den üblichen elektrophotographischen Markierungsprozess bis zu einem vorbestimmten Punkt ermöglicht, an dem der Markierungsprozess durch einen Befehl von der LCU 24 beendet wird. Dies ist nicht mit den hard stops oder den Notstops, die aufgrund einer Veränderung in dem Apparat, z.B. das Öffnen einer Tür oder ein Papierstau, herbeigeführt werden, gleichzusetzen. Wenn die LCU 24 das Anhalten des Markierungsprozesses bestimmt, erfolgt nicht zwangsweise ein hard stop oder Notstopp der relevanten untergeordneten Systeme. Bei einer Konfiguration setzt die LCU 24 den Apparat 10 wieder auf den normalen Druckbetrieb, initiiert das nachfolgende Drucken und beendet das nachfolgende Drucken an einer vorbestimmten Stelle, die der ersten Beendigung nachgeordnet ist. Somit ermöglicht das Prozessisolationsprogramm eine Untersuchung des Markierungsprozessesprodukts an einer Vielzahl von Schritten während des Markierungsprozesses. Das Prozessisolationsprogramm kann so konfiguriert sein, dass es eine automatische Untersuchung an einer Zahl von aufeinanderfolgenden Schritten veranlasst.

Übliche Punkte, an denen ein Stop erfolgt:
1. "Kalibrierungsmarkenstop" (zwischen zwei aufeinanderfolgenden Bildern) am Densitometer. Wenn die Kalibrierungsmarke am Densitometer 76 angehalten wird, kann das Tonen der zwei aneinandergrenzenden latenten Bilder untersucht werden.
2. "Nahtstellenstop" (zwischen zwei Bildern) bei der Übertragung. Dieser Stop ermöglicht eine Untersuchung der Naht.
3. "Transport-Stop". Dieser Stop erlaubt das Überprüfen des Bildes nach der Übertragung.
4. "Einschmelzvorrichtung-Stop". Dieser Stop erlaubt das Überprüfen des Bildes in der Einschmelzvorrichtung.
5. "Ausgangspfad-Stop". Dieser Stop erlaubt das Überprüfen des Bildes, nachdem es eingeschmolzen wurde.

Die Stops können in der LCU 24 vorprogrammiert sein, so dass sie lediglich von einem Ingenieur vor Ort angewählt werden.

Zusätzlich ermöglicht die vorliegende Erfindung das Programmieren eines Stops an jedem vorgegebenen Punkt in dem elektrophotographischen Vorgang. Z.B. kann eine bestimmte Bogennummer in einem Druckauftrag von einem Ingenieur vor Ort programmiert werden.

Der ausgewählte Bogen des Druckauftrags kann an einem beliebigen Punkt vor der Registeranordnung angehalten werden, um eine Untersuchung des Papierpfad vor der Bildübertragung zu ermöglichen. Ähnlich ist es bei Duplexdruckaufträgen, bei denen ein programmierbarer Stop für Bogen, abgesehen von den ersten paar Bogen, vorgesehen sein kann, wodurch die Untersuchung des Duplexpapierpfads vor oder nach der zweiten Übertragung ermöglicht wird.

Da der vorbestimmte Stop des elektrophotographischen Vorgangs für jeden beliebigen Bogen des Druckauftrags programmierbar ist, wobei die Untersuchung des Papierpfads bis zur Endbehandlung möglich ist, indem ein Druckauftrag von geeigneter Länge in Verbindung mit der Auswahl des anzuhaltenden Bogens ausgewählt wird. In der vorliegenden Beschreibung beinhaltet der elektrophotographische Vorgang im Druckbetrieb den gesamten Papierpfad, einschließlich der Schritte der Endbehandlung. Indem sowohl die Stops als auch die Konfiguration des Apparats an den vorbestimmten Stops gesteuert werden, wird der Apparat 10 von durch hard stop ausgelöste Beanspruchungen freigehalten. Entsprechend werden auch Komplikationen im Umgang mit dem Material vermieden, die mit hard stops einhergehen.

Der von der LCU 24 eingeleitete Stop geht vielmehr von der LCU 24 aus, als dass er eine Reaktion auf einen Zwischenfall in dem Apparat, wie z.B. ein Türöffnen, das Entfernen einer Ablage oder eines vom Anwender eingegebenen Befehl zum Anhalten wäre.

Der Regenerierungsvorgang arbeitet mit dem vorbestimmten Stoppunkt zusammen und kann den Apparat wieder auf einen normalen Prozessstatus oder eine Prozesssequenz für nachfolgendes Anhalten durch den Ingenieur vor Ort einstellen.

**Liste der Bezugszeichen**

| | | | |
|---|---|---|---|
| 10 | Markierungsapparat | S | Bogen |
| 18 | lichtleitfähiges Band | | |
| 24 | Logik- und Steuereinheit (LCU) | | |
| 28 | erste Ladestation | | |
| 28a | Aufladepoldrähte | | |
| 28b | Gitterelektroden | | |
| 30 | Stromversorgung | | |
| 32 | Schnittstelle | | |
| 36 | Datenquelle | | |
| 38 | Entwicklereinheit | | |
| 40 | programmierbare Steuerung | | |
| 42 | Stromversorgung | | |
| 43 | Ladeeinrichtung | | |
| 46 | Übertragungseinheit | | |
| 47 | Coronalader | | |
| 48 | Bürste | | |
| 49 | Einschmelzeinheit | | |
| 50 | Spannungsmesser | | |
| 51 | Stromversorgung | | |
| 76 | Densitometer | | |
| 154 | zentrale Verarbeitungseinheit | | |
| 155 | Prozessisolationsprogramm | | |
| 156 | Zeitabstimmungs- und Zyklussteuereinheit | | |
| 158 | gespeicherte Programmsteuerung | | |
| 160 | Eingabesignalzwischenspeicher | | |
| 162 | Eingabedatenprozessor | | |
| 164 | Unterbrechungssignalprozessor | | |
| 166 | Auffangregister | | |
| 168 | Ausgangstreiber | | |

## Patentansprüche

1. Elektrophotographischer Markierungsapparat (10) zur Verwendung bei der Herstellung eines fixierten Tonerbildes auf einem Aufnahmebogen (S), wobei der elektrophotographische Markierungsapparat (10) eine Wartungs- und Diagnosefunktion besitzt und folgendes aufweist:
ein Bildträgerelement (18), das entlang eines geschlossenen Pfades bewegbar ist;
eine Reihe von Bearbeitungsstationen (28, 34, 38, 47, 49), die wenigstens teilweise entlang des geschlossenen Pfades angeordnet sind, wobei die Bearbeitungsstationen (28, 34, 38, 47, 49) unterschiedliche Bildformationsschritte eines elektrophotographischen Vorgangs durchführen, wobei die Schritte unter anderem die Ausbildung eines latenten elektrostatischen Bilds auf dem Bildträgerelement (18) aufweisen;
eine Logik- und Steuereinheit (24) zum betriebsmäßigen sequentiellen betätigen jeder der Bearbeitungsstationen (28, 34, 38, 47, 49) während des elektrophotographischen Vorgangs ;
**dadurch gekennzeichnet, dass**
die Logik- und Steuereinheit (24) so konfiguriert ist, dass sie den elektrophotographischen Vorgang für Wartungs- oder Diagnosezwecke an einem beliebigen
Punkt aus einer Vielzahl von vorbestimmten Punkten vor der Beendigung des elektrophotographischen Vorgangs unterbricht; und die Logik- und Steuereinheit (24) ferner so konfiguriert ist, dass sie eine Fortsetzung des elektrophotographischen Vorgangs an dem vorbestimmten Punkt initiiert.

2. Elektrophotographischer Markierungsapparat (14) nach Anspruch 1,
**dadurch gekennzeichnet**,
die Logik- und Steuereinheit (24) so konfiguriert ist, dass sie den elektrophotographischen Vorgang in Abhängigkeit von einem Wartungs- oder Diagnosezweck an einem ausgewählten Punkt der Vielzahl von vorbestimmten Punkten unterbricht.

3. Elektrophotographischer Markierungsapparat (10) nach Anspruch 1 oder 2,
**dadurch gekennzeichnet,**
**dass** die Logik- und Steuereinheit (24) einen Wiederherstellungsbefehl umfasst, der mit jedem vorbestimmten Punkt assoziiert ist.

4. Elektrophotographischer Markierungsapparat (10) nach Anspruch 3,
**dadurch gekennzeichnet,**
**dass** die Assoziation eine eins-zu-eins Entsprechung ist.

5. Elektrophotographischer Markierungsapparat (10) nach Anspruch 3 oder 4,
**dadurch gekennzeichnet,**
**dass** der Wiederherstellungsbefehl nur mit einem der Vielzahl von vorbestimmten Punkten assoziiert ist.

6. Elektrophotographischer Markierungsapparat (10) nach einem der Ansprüche 3 bis 5,
**dadurch gekennzeichnet,**
**dass** der Wiederherstellungsbefehl eine Regenerierungssequenz bewirkt, die den Markierungsapparat wieder auf den normalen Druckbetrieb setzt.

7. Wartungs- und Diagnoseverfahren für einen elektrophotographischen Markierungsapparat (10) der ein fixiertes Tonerbild auf einem Aufnahmebogen (S) erzeugt, mit folgenden Schritten:
Bewegen eines Bildträgerelements (18) entlang eines geschlossenen Pfades entlang einer Reihe von Bearbeitungsstationen (28, 34, 38, 47), wobei die Bewegung von einer Logik- und Steuereinheit (24) gesteuert wird;
Betreiben von Bearbeitungsstationen (28, 34, 38, 47, 49) zu Durchführung unterschiedlicher Bildformationsschritte eines elektrophotographischen Vorgangs während der Bewegung, wobei die Schritte unter anderem die Ausbildung eines latenten elektrostatischen Bilds auf dem Bildträgerelement (18) aufweisen;
**dadurch gekennzeichnet, dass** das Verfahren ferner die folgenden Schritte aufweist:
Initiieren einer Unterbrechung des elektrophotographischen Vorgangs an einem beliebigen Punkt aus einer Vielzahl von vorbestimmten Punkten vor der Beendigung des elektrophotographischen Vorgangs wobei die Initiierung zu Wartungs- oder Diagnosezwecken durch die Logik- und Steuereinheit (24) erfolgt und eine Notstopp- oder hard stop-Reaktion der Logik- und Steuereinheit (24) verhindert; und
Initiieren einer Fortsetzung des elektrophotographischen Vorgangs an dem vorbestimmten Punkt durch die Logik- und Steuereinheit (24).

8. Verfahren nach Anspruch 7, wobei die Initiierung der Fortsetzung die Durchführung einer Regenerierungssequenz, die den Markierungsapparat wieder auf den normalen Druckbetrieb setzt, bewirkt.

9. Verfahren nach Anspruch 7 oder 8, wobei die Vielzahl von vorbestimmten Punkten bei unterschiedlichen Schritten des elektrophotographischen Vorgangs vorkommt.

## Claims

1. An electrophotographic marking machine (10) for use in producing a fixed toner image on a receiver sheet (S), the electrophotographic machine having a maintenance and diagnostic function, the machine comprising:
an image recording member (18) movable along a closed travel path;
a series of work stations (28, 34, 38, 47, 49) disposed along the closed path, the work stations (28, 34, 38, 47, 49) performing different image formation steps of an electrophotographic process, the steps inter alia including information of a latent electrostatic image on the recording member (18);
a logic and control unit (24) operable to sequentially actuate each of said work stations (28, 34, 38, 47, 49) during the electrophotographic process;
**characterized in that**:
the logic and control circuit (24) is configured to interrupt the electrophotographic process prior to finishing the electrophotographic process at any of a plurality of predetermined points for maintenance or diagnostic purposes; and
the logic and control circuit (24) is further configured to initiate continuation of the electrophotographic process at the predetermined point.

2. The electrophotographic marking machine (10) of Claim 1, **characterized in that** said logic and control circuit (24) is configured to interrupt the electrophotographic process at a selected one of the predetermined points depending on the maintenance or diagnostic purpose.

3. The electrophotographic marking machine (10) of Claim 1 or 2, **characterized in that** the logic and control unit (24) includes a recovery instruction associated with each predetermined point.

4. The electrophotographic marking machine (10) of Claim 3, **characterized in that** the association is a one to one association.

5. The electrophotographic marking (10) machine of Claim 3 or 4, **characterized in that** the recovery instruction is associated with only one of the plurality of predetermined points.

6. The electrophotographic marking (10) machine of any one of Claims 3 to 5, **characterized by** the recovery instruction causing a regenerating sequence, which sets the marking machine back to normal print operation.

7. A maintenance and diagnostic method for an electrophotographic marking engine (10) that produces a fixed toner image on a receiver sheet (S), the method comprising:
moving an image recording member (18) along a closed path of travel along a series of workstations (28, 34, 38, 47), said movement controlled by a logic and control unit (24);
operating workstations (28, 34, 38, 47, 49) to perform different image formation steps of an electrophotographic process during said movement, the steps inter alia including formation of a latent electrostatic image on the recording member (18);
the method being **characterized by** comprising the following steps:
initiating an interruption of the electrophotographic process prior to finishing the same at any of a plurality of predetermined points, the initiation being effected by the logic and control unit (24) for a maintenance or diagnostic function and prevents an emergency shut down or hard stop response of the logic and control unit; and
initiating a continuation of the electrophotographic process by the logic and control unit (24) at the predetermined point.

8. The method of claim 7 wherein said initiating a continuation causes running a regenerating sequence, which sets the marking machine back to normal print operation.

9. The method of claim 7 or 8 wherein said plurality of predetermined points occurs at different steps of said electrophotographic print operation.

## Revendications

1. Machine de marquage électro-photographique (10) pour utilisation dans la production d'une image de toner fixe sur une feuille réceptrice (S), la machine électro-photographique ayant une fonction de maintenance et de diagnostic, la machine comprenant :
un élément d'enregistrement d'image (18) mobile le long d'un chemin de déplacement fermé ;
une série de postes de travail (28, 34, 38, 47, 49) disposés le long du chemin fermé, les postes de travail (28, 34, 38, 47, 49) réalisant différentes étapes de formation d'image d'un procédé électro-photographique, les étapes comprenant entre autres la formation d'une image électrostatique latente sur l'élément d'enregistrement (18) ;
une unité de logique et de commande (24) actionnable pour actionner séquentiellement chacun des postes de travail (28, 34, 38, 47, 49) pendant le procédé électro-photographique ;
**caractérisé en ce que** :
le circuit de logique et de commande (24) est agencé pour interrompre le procédé électro-photographique avant de terminer le procédé électro-photographique, au niveau de l'un quelconque d'une pluralité de points prédéterminés dans un but de maintenance ou de diagnostic ; et
le circuit de logique et de commande (24) est en outre agencé pour lancer la continuation du procédé électro-photographique au point prédéterminé.

2. Machine de marquage électro-photographique (10) selon la revendication 1, **caractérisée en ce que** le circuit de logique et de commande (24) est agencé pour interrompre le procédé électro-photographique au niveau de l'un sélectionné des points prédéterminés en fonction du but de maintenance ou de diagnostic.

3. Machine de marquage électro-photographique (10) selon la revendication 1 ou 2, **caractérisée en ce que** l'unité de logique et de commande (24) comprend une instruction de récupération associée à chaque point prédéterminé.

4. Machine de marquage électro-photographique (10) selon la revendication 3, **caractérisée en ce que** l'association est une association un-vers-un.

5. Machine de marquage électro-photographique (10) selon la revendication 3 ou 4, **caractérisée en ce que** l'instruction de récupération est associée à seulement un point de la pluralité de points prédéterminés.

6. Machine de marquage électro-photographique (10) selon l'une quelconque des revendications 3 à 5, **caractérisée en ce que** l'instruction de récupération provoque une séquence de régénération, qui remet la machine de marquage en fonctionnement d'impression normal.

7. Procédé de maintenance et de diagnostic pour une machine de marquage électro-photographique (10) qui produit une image de toner fixe sur une feuille réceptrice (S), le procédé comprenant :
déplacer un élément d'enregistrement d'image (18) le long d'un chemin fermé de déplacement suivant une série de postes de travail (28, 34, 38, 47), le mouvement étant contrôlé par une unité de logique et de commande (24) ;
actionner des postes de travail (28, 34, 38, 47, 49) pour réaliser différentes étapes de formation d'image d'un procédé électro-photographique pendant ledit mouvement, les étapes comprenant entre autres la formation d'une image électrostatique latente sur l'élément d'enregistrement (18) ;
le procédé étant **caractérisé en ce qu'**il comprend les étapes suivantes :
lancer une interruption du procédé électrophotographique avant que celui-ci soit terminé, au niveau de l'un quelconque d'une pluralité de points prédéterminés, le lancement étant effectué par l'unité de logique et de commande (24) pour une fonction de maintenance ou de diagnostic et empêcher un arrêt d'urgence ou un arrêt brutal de l'unité de logique de commande ; et
lancer une continuation du procédé électro-photographique par l'unité de logique et de commande (24) au point prédéterminé.

8. Procédé selon la revendication 7, dans lequel le lancement d'une continuation provoque l'exécution d'une séquence de régénération, qui remet la machine de marquage en fonctionnement d'impression normal.

9. Procédé selon la revendication 7 ou 8, dans lequel la pluralité de points prédéterminés a lieu à différentes étapes de l'opération d'impression électro-photographique.
